# FASCICULE DE BREVET EUROPEEN

(11) **EP 0 024 988 B1**
(45) Date de publication et mention de la délivrance du brevet: **23.03.1983**
(21) Numéro de dépôt: 80401213.6
(22) Date de dépôt: 26.08.1980
(51) Int. Cl.: B63B 21/52, G10K 11/00

(54) **Bouée aéroportée largable**
Vom Flugzeug abwerfbare Boje
Air-dropped buoy

(30) Priorité: 28.08.1979 FR 7921562
(43) Date de publication de la demande: 11.03.1981
(73) Titulaire: THOMSON-CSF, 75008 Paris (FR)
(72) Inventeur: Suppa, Vito, F-75360 Paris Cedex 08 (FR)
(74) Mandataire: Wang, Pierre

## Description

La présente invention concerne des perfectionnements relatifs aux bouées aéroportées largables dans l'eau.

Dans le brevet européen EP-79400453 est décrit une bouée qui comporte un ballon comme flotteur. Ce ballon se gonfle au cours de la chute et une fois arrivé sur l'eau, l'air se trouve emprisonné dans le ballon et assure la flottabilité de la bouée, lorsque le ballon est arrivé sur l'eau. Le gonflement du ballon est effectué à partir d'une entrée d'air forcée située à la base du ballon, des pièces mécaniques incurvées ou »pelles« permettant l'entrée de l'air.

Il est connu notamment par le brevet FR-A-1 350 863, qu'avant l'utilisation de la bouée le ballon est protégé et maintenu plié par un capot prolongeant le corps de la bouée. Ce capot doit se détacher au début de la chute aérienne de la bouée juste après son largage d'un aéronef.

Suivant l'invention, les pelles utilisées pour le gonflement actionnent des mécanismes lors de leur soulèvement au largage de la bouée qui permettent, en particulier, de libérer le capot protecteur du ballon et des moyens de verrouillage permettent d'éviter avant l'utilisation de la bouée une libération accidentelle du capot.

Brièvement c'est une bouée largable d'un aéronef dans l'eau, comprenant un ballon gonflable attaché à un conteneur par l'intermédiaire d'une pièce de liaison, le ballon se gonflant pendant la chute par un moyen d'entrée forcée de l'air, ce moyen comportant des pièces mécaniques appelées pelles attachées à la pièce de liaison par une fixation élastique, permettant une articulation de ces pelles autour d'une charnière d'un angle prédéterminé, au repos des ressorts de rappel ramenant ces pelles contre le conteneur, les pelles soulevées en position écartée découvrant chacune un passage d'admission de fluide défini entre la pièce de liaison et la paroi externe du conteneur et formant avec cette paroi externe une canalisation rigide d'entrée de fluide dans une cavité de la pièce de liaison par le passage d'admission, des trous étant formés dans la pièce de liaison pour mettre en communication la cavité et l'intérieur du ballon, une menbrane formant clapet anti-retour étant prévue, interrompant normalement la communication de fluide entre le conduit et l'intérieur du ballon, et autorisant ladite communication lorsque la pression dans le conduit est supérieure à la pression à l'intérieur du ballon, le ballon étant protégé par un capot largable, caractérisée par le fait que le capot avant largage est lié à la pièce intermédiaire par des moyens de verrouillage et que chacune des pelles comporte une fenêtre recouverte à l'intérieur par une toile souple, cette toile étant fixée à la base de la fenêtre et se prolongeant vers le haut par une languette passant près de la charnière, et que pendant la chute, lors de l'écartement des pelles la toile se gonfle et, agissant sur les moyens de verrouillage par l'intermédiaire de la languette, libère le capot.

D'autres caractéristiques et avantages appa- raitront au cours de la description d'un exemple de l'invention, donné à l'aide des figures qui représentent:
- les figures 1 a et 1 b, respectivement une vue en semi-coupe de la bouée largable et du mécanisme de déverrouillage du capot suivant l'invention;
- la figure 2 une vue de cette bouée au cours de la chute.

La figure 1 a représente une coupe transversale de la moitié de la partie supérieure de la bouée avant son largage et la figure 1b une vue de la pièce en forme de pelles avec son mécanisme de déverrouilage du capot. On distingue le capot 10 protégeant le ballon 11 replié qui est fixé sur une pièce de liaison 12. Cette pièce comporte un épaulement 13 prolongé par une partie 14.

Selon une caractéristique de l'invention les deux pelles 1 comportent un évidement formant une fenêtre par exemple rectangulaire 2 munie d'une toile souple 3 la recouvrant entièrement sur sa face intérieure. Cette toile est fixée à la base 20 de la fenêtre et elle se prolonge vers le haut par une languette 4.

Les pelles sont articulées sur la partie 14 de la bouée par une lame élastique 15 formant charnière (sur les figures la pelle est soulevée). L'épaulement 13 comporte au niveau de l'axe de symétrie de chaque pelle un évidement. La lame 15 est maintenue rigidement sur la partie 14 au dessus de l'axe de rotation des pelles. Cette lame se prolonge pour passer dans cet évidement de telle sorte que sa partie supérieure recourbée en angle droit 18 verrouille le capot en rentrant dans une lumière 17. Le verrouillage est obtenu par une pièce 5, ou cale, liée rigidement à la languette de toile 4 passant par l'évidement, et qui maintient la partie supérieure de la lame 15, formant ressort appuyée contre la paroi 14. De cette façon la languette passant au plus près de la charnière n'est soumise à aucune traction, lors de l'ouverutre des pelles. Suivant une autre réalisation, les deux parties de la lame 15 formant respectivement l'une charnière pour les pelles et l'autre ressort pour le verrouillage du capot sont séparées.

La figure 2 représente une coupe transversale de la moitié de la partie supérieure de la bouée après son largage. La bouée étant par exemple lancée d'avion, l'air symbolisé par la flèche 21 s'engouffre sous les pelles 1 entrainant leur soulèvement et, simultnément, provoque le gonflement de la toile 3 à la manière d'un parachute au travers de la fenêtre 2. Ce gonflement conduit à exercer une force vers le bas suffisante pour dégager la cale 5 permettant le retour de la lame 15 dans sa position de repos et le retrait des parties recourbées 18 des lumières 17 du capot qui est libéré. Le ballon peut alors se gonfler par l'air entrant par les trous 19, après soulevement de la lame 24.

La toile est fabriquée, par exemple, en matériau polyamide résistant et imperméable, la cale 5 en matériau plastique dur étant soudée à cette toile par chauffage. Suivant ce procédé, le capot ne peut être libéré que par une poussée exercée sur la toile par le dessous des pelles. Par ailleurs la toile ne peut être arrachée accidentellement de l'extérieur, cette toile étant d'une part située à l'intérieur de la fenêtre et d'autre part plaquée sur la paroi du conteneur 22.

## Revendications

1. Bouée largable d'un aéronef dans l'eau, comprenant un ballon (11) gonflable attaché à un conteneur (22) par l'intermédiaire d'une pièce de liaison (12), le ballon se gonflant pendant la chute par un moyen d'entrée forcée de l'air, ce moyen comportant des pièces mécaniques appelées pelles (1) attachées à la pièce de liaison (12) par une fixation élastique, permettant une articulation de ces pelles (1) autour d'une charnière d'un angle prédéterminé, au repos des ressorts de rappel ramenant ces pelles contre le conteneur (22), les pelles soulevées en position écartée découvrant chacune un passage d'admission de fluide défini entre la pièce de liaison (12) et la paroi externe du conteneur et formant avec cette paroi externe une canalisation rigide d'entrée de fluide dans une cavité de la pièce de liaison par le passage d'admission, des trous (19) étant formés dans la pièce de laison (12) pour mettre en communication la cavité et l'intérieur du ballon, une membrane (24) formant clapet anti-retour étant prévue, interrompant normalement la communication de fluide entre le conduit et l'intérieur du ballon, et autorisant ladite communication lorsque la pression dans le conduit est supérieure à la pression à l'intérieur du ballon, le ballon (11) étant protégé par un capot (10) largable, caractérisée par le fait que le capot (10) avant largage est lié à la pièce intermédiaire (12) par des moyens de verrouillage (5, 18), que chacune des pelles (1) comporte une fenêtre (2) recouverte à l'intérieur par une toile souple (3), cette toile (3) étant fixée à la base (20) de la fenêtre (2) et se prolongeant vers le haut par une languette (4) passant près de la charnière (15) et que pendant la chute, lors de l'écartement des pelles (1) la toile (3) se gonfle et, agissant sur le moyen de verrouillage (5, 18) par l'intermédiaire de la languette (4), libère le capot (10).

2. Bouée largable suivant la revendication 1 caractérisée par le fait que les moyens de verrouillage du capot (10) comprennent une cale (5) fixée sur la languette (4) de la toile et qui en position de verrouillage retient une lame élastique ayant une partie recourbée (18) rentrant dans une lumière (17) du capot, et que le gonflement de la toile (3) produit un dégagement de la cale (5) et le retrait de la partie recourbée (18) de la lumière (17), libérant ainsi le capot.

3. Bouée largable suivant la revendication 2, caractérisée par le fait que la lame assurant le verrouillage du capot et la lame charnière (15) des pelles sont faites d'une même pièce.

## Patentansprüche

1. Von einem Luftfahrzeug ins Wasser abwerfbare Boje mit einem vermittels eines Verbindungsstücks (12) an einem Behälter (22) befestigten aufblasbaren Ballon (11), der während des Falles durch ein Zwangslufteinlaßmittel aufgeblasen wird, welches »Schaufeln« genannte mechanische Teile (1) aufweist, die an dem Verbindungsstück (12) über eine elastische Verbindung befestigt sind, welche ein Anlenken dieser Schaufeln (1) um ein Scharnier unter einem vorbestimmten Winkel gestattet, wenn diese Schaufeln gegen den Behälter (22) drückende Rückholfedern sich in Ruhestellung befinden, während die in Spreizstellung angehobenen Schaufeln je eine zwischen dem Verbindungsstück (12) und der Außenwandung des Behälters angeordnete Mediumeinlaßöffnung freigeben, die mit dieser Außenwandung einen starren Kanal zum Einlassen des Mediums in eine Ausnehmung des Verbindungsstücks über die Einlaßöffnung bildet, wobei Löcher (19) im Verbindungsstück (12) vorgesehen sind, die die Ausnehmung mit dem Innern des Ballons verbinden und ein Sperrventil bildende Membran (24) vorgesehen ist; die normalerweise die Verbindung zwischen der Leitung und dem Innern des Ballons sperrt und diese Verbindung herstellt, wenn der in der Leitung herrschende Druck höher ist, als der im Innern des Ballons herrschende Druck, und wobei der Ballon (11) durch eine abwerfbare Kappe (10) geschützt ist, dadurch gekennzeichnet, daß die Kappe (10) vor dem Abwerfen durch Verriegelungsmittel (5, 18) mit dem Zwischenstück (12) verbunden ist, daß jede Schaufel (1) ein innen mit einem flexiblen Tuch (3) abgedeckten Fenster (2) versehen ist, wobei dieses Tuch (3) an der Basis (20) des Fensters (2) befestigt und nach oben durch eine sich in Nähe des Scharniers (15) erstreckende Zunge (4) verlängert ist, und daß während des Falles beim Spreizen der Schaufeln (1) das Tuch (3) sich aufbläht und über die Zunge (4) auf die Verriegelungsmittel (5,18) einwirkt und somit die Kappe (10) freisetzt.

2. Abwerfbare Boje nach Anspruch 1, dadurch gekennzeichnet, daß die Verriegelungsmittel der Kappe (10) einen an der Zunge (4) des Tuchs befestigten Keil aufweisen, der in der Verriegelungsstellung ein elastisches Blatt festhält, welches einen in eine Öffnung (17) der Kappe eingreifenden abgewinkelten Abschnitt (18) aufweist, und daß durch das Aufblähen des Tuchs (3) das Lösen des Keiles (5) und das Herausziehen des abgewinkelten Abschnitts (18) aus der Öffnung (17) und somit das Freisetzen der Kappe bewirkt wird.

3. Abwerfbare Boje nach Anspruch 2, dadurch gekennzeichnet, daß das die Verriegelung der Kappe bewirkende Blatt und das das Scharnier bildende Blatt (15) einstückig ausgebildet sind.

## Claims

1. Jettisonable buoy adapted to be dropped from airborne vehicle into the water, comprising an inflatable balloon (11) attached to a container (22) by means of a connecting piece (12), said balloon being adapted to be inflated during dropping by a forced air inlet means, said means comprising mechanical pieces called shovels (1) attached to the connecting piece (12) by an elastic attachment, allowing said shovels (1) to be hinged about a hinge with a predetermined angle when a return spring bringing said shovels back against the container (22) is in its rest position, while said shovels, when raised into a spread position expose each a fluid inlet passage defined between the connecting piece (12) and the outer wall of the container and form with said outer wall a rigid fluid inlet channel for introducing fluid through said inlet passage into a cavity provided in the connecting piece, while holes (19) are provided in the connecting piece (12) for establishing a communication between said cavity and the inner space of said balloon, whereas a membrane (24) constituting an anti-return valve is provided which normally shuts off the fluid communication between the conduit and the inner space of the balloon, while allowing such communication when the pressure in the conduit is higher than the pressure within said balloon, this balloon (11) being protected by a jettisonable cap (10), characterized in that the cap (10), prior to dropping, is connected to the intermediary piece (12) by locking means (18), in that each one of said shovels (1) comprises a window (2) covered on its inside by a flexible web (3), said web (3) being fixed at the base (20) of the window (2) and extending upwardly in the form of a tongue (4) located near said hinge (15), and in that during dropping, when said shovels (1) are spread apart, said web is inflated and releases said cap (10) through the intermediary of said tongue (4) by acting on said locking means.

2. Jettisonable buoy according to claim 1, characterized in that said locking means of the cap (10) comprises a wedge (5) fixed to the tongue (4) of said web and retaining, in the locking position, an elastic blade having a folded-back portion (18) which engages an opening (17) of the cap, and in that the inflating of the web (3) causes said wedge (5) to be released and said folded-back portion (18) to be withdrawn from said opening (17), whereby said cap is released.

3. Jettisonable buoy according to claim 2, characterized in that the blade effecting the locking of the cap and the hinging blade (15) of the shovels are constituted by one single piece.
